# FASCICULE DE BREVET EUROPEEN

(11) **EP 1 520 780 B1**
(45) Date de publication et mention de la délivrance du brevet: **17.05.2006**
(21) Numéro de dépôt: 04358008.3
(22) Date de dépôt: 30.09.2004
(51) Int. Cl.: B63C 11/30

(54) **Système de lestage pour gilets de plongée sous-marine**
Ballastsystem für Tauchauftriebskompensatorweste
Ballast system for buoyancy compensator vest

(30) Priorité: 01.10.2003 FR 0311481
(43) Date de publication de la demande: 06.04.2005
(73) Titulaire: Beuchat International (SA), 13015 Marseille (FR)
(72) Inventeur: Alvarez De Toledo, Marc, 13008 Marseille (FR)
(74) Mandataire: Roman, Michel

(56) Documents cités:
- FR-A- 2 813 767
- US-A- 5 913 640
- US-A1- 2002 067 955
- US-A1- 2002 111 096

## Description

La présente invention a pour objet un système de lestage pour gilets de plongée sous-marine.

Elle se rapporte d'une manière générale au domaine industriel et commercial de la fabrication et de la diffusion d'articles destinés aux plongeurs aussi bien amateurs que professionnels utilisant des gilets de compensation jouant le rôle de bouées d'équilibrage.

Les gilets de compensation sont des enveloppes gonflables traditionnellement portées autour du cou et qui servent à équilibrer les plongeurs au cours de leur immersion c'est à dire à compenser la variation de leur poids en fonction de la profondeur et du niveau de remplissage de leur réserve de gaz.

Ces gilets sont généralement gonflés par un inflateur oral ou grâce à une source de gaz quand le plongeur a besoin d'augmenter sa flottabilité parce qu'il a tendance à aller vers le fond et dégonflées au moyen de purges appropriées quand sa flottabilité devient trop importante et que le plongeur a tendance à remonter.
Le plongeur peut ainsi s'il le souhaite rechercher une position d'équilibre constant quelle que soit son poids variable.

Cependant au fur et à mesure que le plongeur consomme le gaz contenu dans sa bouteille son poids diminue et la bouteille, en se vidant, tend à le faire remonter vers la surface.
Cette tendance s'accélère tout au cours de la remontée, les gaz contenus dans la bouée se dilatant de telle sorte que le plongeur doive la purger à intervalle régulier pour qu'elle ne l'entraîne pas vers la surface à un rythme trop rapide.

Pour compenser en partie ce déséquilibre à la remontée lorsque la bouteille est vide, le plongeur doit impérativement utiliser une ceinture de plomb dont le poids est calculé de façon à ce que la bouteille vide n'attire pas le plongeur vers la surface en fin de plongée ni vers le fond de façon trop rapide au début de celle ci.
Cette ceinture de plomb doit cependant pouvoir être larguée à tout moment si la sécurité l'impose, et en particulier si le plongeur vient à manquer d'air en cours de plongée et se voit obligé de rejoindre la surface.

Depuis quelques années les formes des bouées de plongée ont évolué de la forme fer à cheval portée autour du cou vers des formes enveloppantes de telle sorte que les ceintures de lestage, portée comme leur nom l'indique "à la ceinture" ne sont pas facilement largable lorsque cela est nécessaire.
Pour palier l'inconvénient né de cette évolution on a imaginé d'intégrer le système de lestage à la bouée elle-même et de supprimer la ceinture, ce qui en outre améliore le confort du plongeur. Cela a permis entre autre de rationaliser l'ensemble de l'équipement et de positionner les systèmes de lestage de manières à ce qu'ils puissent être facilement accessibles pour pouvoir être largués en cas de besoin, d'une façon simple et rapide.

Les systèmes existants sont généralement constitués de gaines de textile dans lesquelles sont logées les plombs de lestage. Ces gaines sont généralement introduites dans des compartiments de la bouée prévus à cet effet et maintenues en place, compte tenu de leur poids, par des superpositions de rabats dont la tenue est assurée des "bandes velcro". (cf, par exemple, le brevet SEA QUEST N° US 5 641 247 du 24 juin 1997). Plusieurs variantes plus ou moins heureuses issues de ce principe existent aujourd'hui sur le marché.

Ces systèmes comportent de nombreux inconvénients :
D'abord, ils ne sont pas pratiques dans la mesure où le positionnement de la poche à lest dans le compartiment de la bouée prévu à cet effet et sa sécurisation par la combinaison des rabats engendrent des manoeuvres compliquées tout particulièrement quand elles doivent être effectuées dans l'eau, en surface avant le début de la plongée. La manoeuvre de largage est elle aussi peut aisée dans la mesure ou la superposition de rabats et de "bandes velcro" nécessaire pour la tenue de l'ensemble implique un effort de traction important pour exécuter le largage. Plus le lestage est important, plus il implique le renforcement du système de fermeture et plus le largage devient difficile.

Le système selon la présente invention a pour objectif de remédier à ces inconvénients.

Il est constitué d'une gaine à lest dont au moins une des faces est renforcée par une partie suffisamment rigide et légèrement plus longue que la gaine elle même de façon à ce que le système de retenue ait un effet de levier contribuant à la maintenir en place dans la poche du gilet de compensation lui servant de logement.

Sur les dessins annexés, donnés à titre d'exemple non limitatif d'une forme de réalisation conforme à la présente demande :
la figure 1 représente en perspective, vu de trois quarts avant, un gilet de compensation équipé du système de lestage selon l'invention,
la figure 2 est un agrandissement du détail D1 de la figure 1,
la figure 3 est une coupe horizontale de la guaine de la gaine à lest et de son dispositif de retenue
et les figures 4 à 7 sont des coupes horizontales du dispositif de lestage inséré dans la poche du gilet de compensation, montrant différentes positions du système de retenue du dit système de lestage.

Le dispositif, figures 1 à 7, est constitué d'un élément de lest contenu dans une gaine 1 destinée à s'insérer dans une ou plusieurs poches 2 d'un gilet de compensation 3 (figures 1 et 2).

La gaine 1, en matière textile ou thermoplastique ou équivalent, est de préférence de forme rectangulaire mais peut se présenter sous toute autre forme convenant à l'application. Le lest 4 sera maintenu dans la gaine par tout moyen satisfaisant, couture, rabat ou fermeture de toute sorte.

Cette gaine 1 est renforcée longitudinalement au moins sur un coté et éventuellement sur deux côtés par une plaquette 5 suffisamment rigide pour que la gaine à lest puisse être introduite dans la poche 2 du gilet 3 prévue à cet effet et dimensionnée de telle sorte que la gaine à lest une fois en place, et quel que soit son chargement, soit sensiblement du même volume et requiert le même effort de largage.

La plaquette renfort 5 de la gaine 1 à lest sera sensiblement plus longue que la gaine elle-même du coté du sanglage de retenue de telle sorte qu'une fois celle-ci en place dans la poche 2 prévue à cet effet puis verrouillée, cette plaquette exerce un effet de levier contribuant à maintenir fermement la gaine 1 à lest dans ladite poche.

Le sanglage de retenue est constitué d'une bande souple 6 fixée d'un côté à la gaine 1 et, de l'autre côté, sensiblement au milieu d'une lame rigide 7 et flexible dont une extrémité est effilée pour faciliter son introduction dans le logement de la boucle de maintien 8 spécifique solidaire du gilet 3.

La lame rigide 7 comportera à l'extrémité opposée à la partie effilée une poignée 9 ou une forme permettant une prise facile. La boucle de maintien 8 est équipée d'un levier articulé 10 agencé pour assurer, en position fermée (figure 5), le blocage de la lame rigide 7 grâce à un crantage 11 prévu sur cette dernière, et s'ouvrir en libérant la gaine 1 lorsque l'on exerce une traction latérale T sur la poignée 9, de façon à ce que le plongeur puisse l'actionner d'une seule main par action sur la poignée consistant en un mouvement de rotation externe puis de traction vers l'avant, ces deux mouvements combinés permettant d'éviter un largage intempestif occasionné par une traction sur la poignée par erreur (figures 6 et 7).

Le positionnement des divers éléments constitutifs donne à l'objet de l'invention un maximum d'effets utiles qui n'avaient pas été, à ce jour, obtenus par des dispositifs similaires.

## Revendications

1. Système de lestage pour gilets de plongée sous-marine, destiné aux plongeurs aussi bien amateurs que professionnels utilisant des gilets de compensation jouant le rôle de bouées d'équilibrage,
**caractérisé en ce que** le lest (4) est contenu dans une gaine (1) destinée à s'insérer dans une ou plusieurs poches (2) d'un gilet de compensation (3), au moins une des faces de ladite gaine étant renforcée par une plaquette (5) suffisamment rigide et légèrement plus longue que la gaine elle-même de façon à ce que le système de retenue de cette gaine ait un effet de levier contribuant à la maintenir en place dans la poche (2) du gilet de compensation, ledit système de retenue étant constitué d'une bande souple (6) fixée d'un côté à la gaine (1) et, de l'autre côté, sensiblement au milieu d'une lame (7) rigide et flexible comportant une extrémité effilée la rendant apte à être introduite facilement dans le logement d'une boucle de maintien (8) spécifique solidaire du gilet de compensation (3).

2. Système de lestage selon la revendication 1, **se caractérisant par le fait que** la lame (7) comporte à l'extrémité opposée à la partie effilée une poignée (9) ou une forme permettant une prise facile.

3. Système de lestage selon l'une quelconque des revendications précédentes, **se caractérisant par le fait que** la boucle de maintien (8) est équipée d'un levier articulé (10) agencé pour assurer, en position fermée, le blocage de la lame (7) grâce à un crantage (11) prévu sur cette dernière.

4. Système de lestage selon la revendication 3, **se caractérisant par le fait que** le levier articulé (10) est agencé pour s'ouvrir en libérant la gaine (1) lorsque l'on exerce une traction latérale (T) sur la poignée (9) de la lame (7).

5. Système de lestage selon l'une quelconque des revendications 3 et 4, **se caractérisant par le fait que** la lame (7) et le levier articulé (10) sont agencés pour ne permettre le largage de la gaine (1) contenant le lest (4) qu'en exerçant successivement un mouvement de rotation externe puis un mouvement de traction vers l'avant, de manière à éviter un largage intempestif occasionné par une traction intempestive sur la poignée (9).

6. Système de lestage selon l'une quelconque des revendications précédentes, **se caractérisant par le fait que** la gaine (1) et la plaquette (5) sont dimensionnées de façon à ce que le système requiert un effort de largage indépendant du poids du lest contenu dans ladite gaine.

## Claims

1. Ballast system for diving jackets, intended for use by both amateur and professional divers using compensation jackets to provide regulating buoyancy,
**characterised in that** ballast (4) is contained in a sheath (1) designed to fit into one or more pockets (2) of a compensation jacket (3), at least one of the sides of the aforesaid sheath being reinforced by a sufficiently rigid plate (5) slightly longer than the sheath itself so that the system for retaining this sheath has a lever action which helps to maintain it in place in pocket (2) of the compensation jacket, the aforementioned retaining system consisting of flexible strap (6) fixed on one side at sheath (1) and, on the other side, roughly in the middle, a rigid and flexible blade (7) with a tapered end so that it can be easily inserted into the housing of a specific retaining buckle (8) joined to compensation jacket (3).

2. Ballast system according to claim 1, **characterised in that** blade (7) has at the end opposite the tapered part a handle (9) of a form which is easy to grasp.

3. Ballast system according to any of the preceding claims, **characterised in that** the retaining buckle (8) is equipped with an articulated lever (10) arranged to ensure blocking of blade (7) in the closed position thanks to notching (11) provided on the latter.

4. Ballast system according to claim 3, **characterised in that** articulated lever (10) is arranged so as to open by releasing sheath (1) when side traction (T) is applied on handle (9) of blade (7).

5. Ballast system according to any of claims 3 and 4, **characterised in that** blade (7) and articulated lever (10) are arranged so as only allow release of sheath (1) containing ballast (4) by applying an external rotational movement followed by a forward traction movement, so as to avoid inadvertent release caused by inadvertent application of traction on handle (9).

6. Ballast system according to any of the preceding claims, **characterised in that** sheath (1) and plate (5) are dimensioned so that the system requires application of a releasing force separately from the weight of the ballast contained in the aforementioned sheath.

## Patentansprüche

1. Beschwerungssystem für Taucherwesten, bestimmt sowohl für Berufs- als auch für Amateurtaucher, unter Verwendung von Tarierwesten, weiche die Rolle einer Ausgleichsluftreserve übernehmen,
**gekennzeichnet dadurch, dass** die Gewichte (4) in einer Schutzhülle (1) enthalten sind, die in eine oder mehrere Taschen (2) einer Tarierweste (3) eingeführt wird, wobei mindestens eine Seite der Schutzhülle mit einer ausreichend steifen Platte (5) verstärkt ist, die etwas länger ist, als die Schutzhülle selbst, so dass das Rückhaltesystem dieser Schutzhülle eine Hebelwirkung besitzt, die dazu beiträgt, es in der Tasche (2) der Tarierweste zurückzuhalten, wobei das Rückhaltesystem aus einem flexiblen Band (6) besteht, das auf einer Seite an der Schutzhülle (1) und auf der anderen Seite etwa in der Mitte einer steifen und flexiblen Zunge (7) mit einem ausgewgeuen Ende befestigt ist, das leichtes Einführen in die Aufnahme einer speziellen, mit der Tarierweste (3) fest verbundenen Halteschnalle (8) ermöglicht.

2. Beschwerungssystem gemäß Patentanspruch 1, **gekennzeichnet dadurch, dass** die Zunge (7) an einem dem ausgewogenen Ende gegenüberliegenden Ende einen Griff (9) oder eine besondere Form besitzt, die sie leicht greifbar macht.

3. Beschwerungssystem gemäß einem der vorstehenden Ansprüche, **gekennzeichnet dadurch, dass** die Halteschnalle (8) mit einem drehbar angeordneten Hebel (10) verschen ist, um in geschlossener Stellung die Zunge (7) mit Hilfe einer auf der Zunge vorgesehenen Verzahnung (11) zu blockieren.

4. Beschwerungssystem gemäß Patentanspruch 3, **gekennzeichnet dadurch, dass** der drehbar angeordnete Hebel (10) so gestaltet ist, dass er sich öffnet und die Schutzhülle (1) freigibt, wenn eine seitliche Zugkraft (T) auf den Griff (9) der Zunge (7) ausgeübt wird.

5. Beschwerungssystem gemäß einem der vorstehenden Ansprüche 3 und 4, **gekennzeichnet dadurch, dass** die Zunge (7) und der drehbar angeordnete Hebel (10) so gestaltet sind, dass der Abwurf der Schutzhülle (1) mit dem Gewicht (4) nur dann erfolgt, wenn aufeinanderfolgend eine nach außen gerichtete Drebbewegung und eine nach vorne gerichtete Zugbewegung gemacht werden, so dass ein unbeabsichtigtes Abwerfen durch einen ungewollten Zug am Griff (9) ausgeschlossen ist.

6. Beschwerungssystem gemäß einem der vorstehenden Ansprüche, **gekennzeichnet dadurch, dass** die Schutzhülle (1) und die Platte (5) so dimensioniert sind, dass das System eine Abwurfkraft erfordert, die vom Gewicht des in der Schutzhülle enthaltenen Beschwerungsmittels unabhängig ist.
